# EUROPÄISCHE PATENTSCHRIFT

(11) **EP 2 406 417 B1**
(45) Veröffentlichungstag und Bekanntmachung des Hinweises auf die Patenterteilung: **05.12.2012**
(21) Anmeldenummer: 10705884.4
(22) Anmeldetag: 01.03.2010
(51) Int. Cl.: D02G 3/44

(54) **VERFAHREN UND VORRICHTUNG ZUR HERSTELLUNG EINES GRASGARNES**
METHOD AND APPARATUS FOR THE PRODUCTION OF A TURF YARN
PROCÉDÉ ET DISPOSITIF POUR LA FABRICATION D'UN FIL D'HERBE

(30) Priorität: 12.03.2009 DE 102009012936
(43) Veröffentlichungstag der Anmeldung: 18.01.2012
(73) Patentinhaber: Oerlikon Textile GmbH & Co. KG, 42897 Remscheid (DE)
(72) Erfinder: HUFSCHMIDT, Klaus, 42897 Remscheid (DE); WEINHOLD, Jens, 09117 Chemnitz (DE); HEYMANN, Frank, 09131 Chemnitz (DE)
(74) Vertreter: Kahlhöfer, Hermann
(86) Internationale Anmeldenummer: PCT/EP2010/052558
(87) Internationale Veröffentlichungsnummer: WO 2010/102921

(56) Entgegenhaltungen:
- EP-A1- 1 961 865
- DE-A1- 2 329 975
- JP-A- 2000 178 824
- US-A- 2 145 346
- US-A- 3 940 522

## Beschreibung

Die Erfindung betrifft ein Verfahren zur Herstellung eines Grasgarnes für Kunstrasen sowie eine Vorrichtung zur Durchführung des Verfahrens.

Bei der Herstellung von Kunstrasen werden sogenannte Grasgarne verwendet, die einen Verbund von mehreren Monofilamenten oder mehreren Bändchen aufweisen. Das Grasgarn wird hierzu in einem Tuftingprozess zu einem Kunstrasenteppich verarbeitet. Innerhalb des Kunstrasens werden die künstlichen Gräser durch die Monofilamente bzw. den Bändchen gebildet. Hierbei wird angestrebt, dass die künstlichen Fasern möglichst Eigenschaften der natürlichen Gräser nachbilden. So ist es bekannt, die Querschnitte, Farbgebung sowie die Struktur der Monofilen oder Bändchen entsprechend den natürlichen Gräsern zu beeinflussen. Um die Eigenschaften von Kunstrasen insbesondere in der Elastizität und dem Wiederaufrichtvermögen der einzelnen Fasern zu verbessern, hat sich herausgestellt, dass dies insbesondere durch Grasgarne ermöglicht werden kann, die durch einen Verbund mehrerer Monofilamente aus unterschiedlichen Polymermaterialien hergestellt sind.

So ist aus der EP 0 996 781 B1 ein Grasgarn bekannt, das aus Monofilamenten oder Bändchen aus unterschiedlichen Polymermaterialien gebildet ist, die in zwei parallel betriebenen Extrusionsprozessen erzeugt werden. Bei dem bekannten Verfahren werden jedoch nur die unterschiedlichen Eigenschaften der Polymermaterialien genutzt, um bestimmte Verbesserungen an dem Kunstrasen zu erhalten. Damit werden insbesondere die visuellen Eigenschaften sowie Verschleißbeständigkeit beeinflusst.

Aus der EP 1 961 865 A ist außerdem ein Grasgarn für Kunstrasen bekannt, das einen Verbund von gekräuselten Monofilamenten und glatten Monofilamenten aufweist. Auch die US 3 940 522 A beschreibt einen ähnlichen Verbund.

Ferner offenbart die JP 2000 178824 A die Herstellung eines Grasgarnes aus nur gekräuselten Monofilamenten und die US 2 145 346 A ein Webgarn, bei dem glatte Monofilamente und gekräuselte Monofilamente mit einem Umwindefaden verbunden werden.

Demgegenüber liegt der Erfindung die Aufgabe zugrunde, ein Verfahren zur Herstellung eines Grasgarnes für Kunstrasen der gattungsgemäßen Art sowie eine Vorrichtung zur Durchführung des Verfahrens zu schaffen, mit welchem ein Grasgarn bereitgestellt wird, das bei einem Kunstrasen eine hohe Dauerelastizität bewirkt.

Diese Aufgabe wird durch ein Verfahren mit den Merkmalen nach Anspruch 1 und durch eine Vorrichtung mit den Merkmalen nach Anspruch 9 gelöst.

Vorteilhafte Weiterbildungen der Erfindung sind durch die Merkmale und Merkmalskombinationen der jeweiligen Unteransprüche definiert.

Der Erfindung liegt die Erkenntnis zugrunde, dass die Eigenschaften des Grasgarnes innerhalb des Kunstrasens insbesondere auch durch Strukturunterschiede in dem Faserverbund beeinflussbar sind. So werden die Monofilen oder Bändchen eines der Extrusionsprozesse vor dem Zusammenführen gekräuselt, wobei die gekräuselten Monofilen oder Bändchen und die glatten Monofilen oder Bändchen parallel nebeneinander erzeugt und gemeinsam in einer Umwindungsstation mit einem Verbundfaden zusammengeführt werden. Damit lassen sich die auf zwei separaten Extrusionsanlagen erzeugten Monofilen oder Bändchen parallel nebeneinander herstellen und am Ende zu dem Grasgarn zusammenführen. Jedes Grasgarn enthält somit gekräuselte Monofilen oder Bändchen und glatte Monofilen oder Bändchen in jeweils unterschiedlichen Polymermaterialien. Durch das Umwinden der Monofilen wird einerseits ein ausreichender Zusammenhalt für einen anschließenden Tuftingprozess gewährleistet und andererseits das Auflösen des Verbundes innerhalb des Kunstrasenteppichs erleichtert.

So wurde nach dem Tuften im fadenspannungsfreien Zustand festgestellt, dass sich die gekräuselten Monofilamente aufgrund ihrer Einkräuselung zurückziehen, um somit ein Grundflor in dem Kunstrasen zu bilden. Dies führt zu einer hohen Dauerelastizität des Kunstrasens. Die glatten Monofilen bilden dagegen die Grasfaser und stechen in ihrer Weichheit hervor. Zudem wird das Wiederaufrichtverhalten der glatten Monofilen durch die gekräuselten Monofilen im Grundflor unterstützt. Somit ergeben sich längere Nutzungsdauern derartiger Kunstrasen.

Das erfindungsgemäße Verfahren und die erfindungsgemäßen Vorrichtungen sind besonders vorteilhaft, um ein derartiges Grasgarn in einer einzigen Prozessfolge herzustellen.

Um unabhängig von dem Kräuselverfahren die gekräuselten Monofilen und die glatten Monofilen kontinuierlich zusammenzuführen, ist die Verfahrensvariante bevorzugt eingesetzt, bei welcher die gekräuselten Monofilen oder Bändchen in dem Extrusionsprozess vor der Kräuselung mit einer höheren Produktionsgeschwindigkeit als die glatten Monofilen oder Bändchen erzeugt werden. Die gekräuselten Monofilen oder Bändchen werden dabei durch eine Stauchkammertexturierung gekräuselt, so dass die Geschwindigkeitsdifferenz zwischen den Extrusionsprozessen genutzt werden kann, um eine intensive Einkräuselung der gekräuselten Monofilen zu erhalten.

Hierbei lässt sich die Geschwindigkeitsdifferenz der Produktionsgeschwindigkeiten beider Extrusionsprozesse in Abhängigkeit von der Stauchkammertexturierung derart wählen, dass nach dem Stauchkammertexturieren die gekräuselten Monofilen oder Bändchen und die glatten Monofilen oder Bändchen mit gleicher Produktionsgeschwindigkeit abgezogen und einer Umwindungsstation zugeführt werden können.

Für den Fall, dass das Grasgarn im Verbund mit gekräuselten Bändchen gebildet wird, ist die Verfahrensvariante besonders vorteilhaft, bei welcher die gekräuselten Bändchen vor dem Kräuseln in einem zusätzlichen Behandlungsschritt fibrilliert werden. Die Fibrillierung erzeugt an den Bändchen eine netzartige Struktur, die in der Weiterverarbeitung zu besonderen Effekten führt. So hat sich gezeigt, dass in einem Tuftingprozess zur Herstellung eines Rasenteppichs sich derartige netzförmige Strukturen lösen und die Grashalme als Monofilen erscheinen lassen.

Das durch Zusammenführen der gekräuselten und glatten Monofilen oder Bändchen erzeugte Grasgarn wird nach dem Umwinden zu einer Spule aufgewickelt. Das Grasgarn lässt sich so unmittelbar einem nachfolgenden Tuftingprozess zuführen. An dieser Stelle wird ausdrücklich darauf hingewiesen, dass das Grasgarn nicht nur durch Zusammenführen von Monofilen oder durch Zusammenführen von Bändchen gebildet wird, sondern auch vorteilhaft durch Zusammenführen von Monofilen und Bändchen entstehen kann. So lassen sich Extrusionsprozesse von Monofilen und Bändchen ohne Probleme zur Grasgarnherstellung kombinieren.

Die für ein Grasgarn erforderlichen Garneigenschaften, wie beispielsweise die Verschleißfestigkeit, Biegsamkeit und das Aufrichtvermögen wird insbesondere noch dadurch verbessert, indem die gekräuselten Monofilamente oder Bändchen aus dem Polymermaterial Polyamid und die glatten Monofilen oder Bändchen aus dem Polymermaterial Polyethylen, insbesondere einen linearen Polyethylen mit geringer Dichte (LLDPE) erzeugt werden. Selbstverständlich sind auch andere Materialkombinationen möglich, bei welchen die gekräuselten Monofilen oder Bändchen nicht aus einem Polyamid sondern aus einem anderen Polymer extrudiert sind.

Die glatten Monofilen oder Bändchen, die in dem Kunstrasen die eigentliche Grasfaser bilden, lassen sich vorteilhaft nach der Verfahrensvariante herstellen , bei welcher die glatten Monofilen oder Bändchen durch eine Coextrusion aus zwei Polymermaterialien auf Basis von Polyethylen in unterschiedlicher Färbung erzeugt werden. So lassen sich beispielsweise die visuelle Erscheinungsform durch zwei unterschiedliche gefärbte Seiten an dem Monofil oder dem Bändchen derart gestalten, dass beispielsweise eine Grasfaser mit einer dunkelgrünen Seite und einer hellgrünen Seite entsteht.

Neben Monofilen mit zwei unterschiedlich gefärbten Seiten kann auch eine Mischung verschieden gefärbter Monofilen verwendet werden. Hierbei sind einige der Monofilen oder Bändchen im Verbund z. B. dunkelgrün und die übrigen Monofilen oder Bändchen des Verbunds z. B. hellgrün.

Desweiteren besteht die Möglichkeit die Monofilen aus zwei verschiedenen Rohstoffen herzustellen, um eine Kern-Mantel-Konstruktion zu erzeugen. Zusätzlich verbessert ein Profil der Monofilen das Wideraufrichtvermögen in allen vorstehend genannten Varianten.

Um das Grasgarn in einer großen Menge herstellen zu können, wird die Verfahrensvariante bevorzugt verwendet, bei welcher die gekräuselten Monofilen oder Bändchen in eine Vielzahl von Faserbündeln mit jeweils einer bestimmten Anzahl von gekräuselten Monofilen oder Bändchen aufgeteilt werden, wobei die glatten Monofilen oder Bändchen in eine Vielzahl von Faserbündeln mit jeweils einer bestimmten Anzahl von glatten Monofilen oder Bändchen aufgeteilt werden und wobei jeweils eine Faserbündel mit gekräuselten Monofilen oder Bändchen und ein Faserbündel mit glatten Monofilen oder Bändchen gemeinsam zum Umwinden und Aufwickeln geführt werden. Somit lassen sich parallel mehrere Grasgarne herstellen.

Die Aufteilung der gekräuselten Monofilen oder Bändchen zu einer Vielzahl von Faserbündeln kann hierbei in Abhängigkeit von dem Kräuselungsverfahren sowohl vor dem Kräuseln oder nach dem Kräuseln erfolgen. Es besteht grundsätzlich die Möglichkeit, die Vielzahl der Faserbündel jeweils durch Kräuseleinrichtungen zu kräuseln, die die Faserbündel unabhängig voneinander texturieren. Es besteht jedoch auch die Möglichkeit, die Schar der Monofilen oder Bändchen gemeinsam durch eine Kräuseleinrichtung zu kräuseln.

Die erfindungsgemäße Vorrichtung zur Durchführung des erfindungsgemäßen Verfahrens weist zwei nebeneinander angeordnete Extrusionsanlagen zur Erzeugung von Monofilen oder Bändchen auf, denen unmittelbar eine Verbundeinrichtung zum Zusammenführen von mehreren Monofilen oder Bändchen zu einem Grasgarn nachgeordnet ist. Um die Monofilen oder Bändchen einer der Extrusionsanlagen zu kräuseln, ist einer der Extrusionsanlagen eine Kräuseleinrichtung nachgeordnet. Somit lässt sich vorteilhaft ein Grasgarn aus einem Verbund von glatten und gekräuselten Monofilen oder Bändchen in einem Verfahrensschritt herstellen. Der Verbund der einzeln Monofilen wird durch einen verbund faden sichergestellt, so dass die Verbundeinrichtung eine Umwindungsstation aufweist.

Zur Einstellung der Produktionsgeschwindigkeiten in den Extrusionsanlagen ist jeweils ein Galettenlieferwerk vorgesehen, wobei die Galettenlieferwerke der beiden Extrusionsanlagen unabhängig voneinander antreibbar und steuerbar sind. So lassen sich Produktionsgeschwindigkeitsdifferenzen zwischen den Extrusionsanlagen einstellen, um nachfolgend unterschiedliche Behandlungen an den Monofilen oder Bändchen ausführen zu können.

Insoweit wird zur Kräuselung der Monofilen oder Bändchen bevorzugt eine Stauchkammertexturierung verwendet, bei welcher die Monofilen oder Bändchen in eine Stauchkammer gefördert werden. Je nach Ausbildung der Kräuseleinrichtung können hier die Monofilen oder Bändchen gemeinsam über einen Walzenspalt zweier Kräuselwalzen in eine Stauchkammer geführt werden oder alternativ jeweils als einzelne Faserbündel durch eine Förderdüse in eine Stauchkammer geführt werden. Als Fördermittel wird dann bevorzugt eine erwärmte Druckluft verwendet, die mittels der Förderdüsen gemeinsam mit den Monofilen oder Bändchen in die Stauchkammer gefördert und zu einem Pfropfen aufgestaut werden. Grundsätzlich sind jedoch auch andere Kräuselverfahren möglich, um eine gekräuselte Struktur an den Monofilen oder Bändchen zu erzeugen. So könnte beispielsweise in bestimmten Fällen auch eine Lufttexturierung genutzt werden, bei welcher die Kräuselung durch eine Verwirbelung der Monofilen oder Bändchen mittels Druckluft erzeugt wird.

Zum Aufwickeln des Grasgarnes ist der Verbundeinrichtung unmittelbar eine Aufwickeleinrichtung nachgeordnet.

Für den Fall, dass eine Gruppe der Monofilen oder Bändchen aus mehreren Polymermaterialien gebildet werden muss, ist gemäß einer vorteilhaften Weiterbildung der erfindungsgemäßen Vorrichtung vorgesehen, dass eine der Extrusionsanlagen oder beide Extrusionsanlagen ein oder zwei Extruder zum Aufschmelzen vor Polymaterialien aufweist. Damit lassen sich sowohl Monofilen als auch Folien durch eine Coextrusion herstellen.

Zur Erzeugung vieler Grasgarne parallel nebeneinander ist den Extrusionsanlagen bevorzugt eine Verbundeinrichtung und eine Aufwickeleinrichtung mit mehreren Umwindestationen und Aufwickelstationen zugeordnet. So lässt sich eine Vielzahl von Spulen mit Grasgarn parallel erzeugen.

Das erfindungsgemäße Verfahren sowie die erfindungsgemäße Vorrichtung werden nachfolgend anhand einiger Ausführungsbeispiele der erfindungsgemäßen Vorrichtung näher beschrieben.

Es stellen dar:
- Fig. 1: schematisch eine Ansicht eines ersten Ausführungsbeispiels der erfindungsgemäßen Vorrichtung zur Durchführung des erfindungsgemäßen Verfahrens
- Fig. 2: schematisch eine Draufsicht der Umwindungsstationen und Aufspulstationen des Ausführungsbeispiels aus Fig. 1
- Fig. 3: schematisch eine Seitenansicht einer Umwindungs- und Aufspulstation des Ausführungsbeispiels aus Fig. 1
- Fig. 4: schematisch eine Ansicht eines weiteren Ausführungsbeispiels der erfindungsgemäßen Vorrichtung zur Durchführung des erfindungsgemäßen Verfahrens

In den Fig. 1 bis 3 ist ein erstes Ausführungsbeispiel der erfindungsgemäßen Vorrichtung zur Durchführung des erfindungsgemäßen Verfahrens zur Herstellung eines Grasgarnes schematisch dargestellt. In Fig. 1 ist das Ausführungsbeispiel in einer Gesamtansicht, in Fig. 2 in einer Draufsicht der Umwindungsstationen und Aufspulstationen und in Fig. 3 in einer Teilansicht der Umwindungsstationen und Aufspulstationen schematisch gezeigt. Die nachfolgende Beschreibung gilt für alle Figuren, insoweit kein ausdrücklicher Bezug zu einer der Figuren gemacht ist.

In Fig. 1 ist das Ausführungsbeispiel der erfindungsgemäßen Vorrichtung in einer Gesamtansicht dargestellt. Das Ausführungsbeispiel weist zwei nebeneinander angeordnete Extrusionsanlagen 1.1 und 1.2 auf, um jeweils aus einem thermoplastischen Polymermaterial eine Vielzahl von Monofilamenten herzustellen. In diesem Ausführungsbeispiel sind die Extrusionsanlagen 1.1 und 1.2 beispielhaft mit gleichen Vorrichtungsteilen ausgestattet, so dass der Aufbau der Extrusionsanlagen 1.1 und 1.2 an dem Beispiel der Extrusionsanlage 1.1 nachfolgend erläutert wird.

Die Extrusionsanlage 1.1 weist einen Extruder 2.1 und einen mit dem Extruder 2.1 verbundenen Extrusionskopf 3.1 auf. Dem Extrusionskopf 3.1 ist ein Kühlbad 4.1 zugeordnet. Zum Abzug und Verstrecken der extrudierten Monofilen sind mehrere Galettenlieferwerke 7.1 und 9.1 mit angetriebenen Galetten hintereinander angeordnet. Dabei werden die Monofilamente am Umfang der angetriebenen Galetten der Galettenlieferwerke 7.1 und 9.1 im parallelen Lauf nebeneinander mit einfacher Umschlingung geführt.

Zwischen dem Kühlbad 4.1 und dem ersten Galettenlieferwerk 7.1 ist ein Umlenkwerk 5.1 mit mehreren Umlenkrollen vorgesehen, an deren Umfang die Monofilen mit einfacher Umschlingung geführt sind. Das Umlenkwerk 5.1 ist unmittelbar dem Kühlbad 4.1 nachgeordnet, um die an den Monofilen haftende Kühlflüssigkeit des Kühlbades 4.1 abzustreifen. Die Trocknung der Monofilen lässt sich üblicherweise noch durch zusätzliche Absaugungen verbessern, die als Saugschlitze an stationären Umlenkzylinder ausgebildet sind. So können die Umlenkrollen auch in dem Umlenkwerk 5.1 durch Umlenkzylinder mit integrierter Absaugung ersetzt sein.

Zwischen den Galettenlieferwerken 7.1 und 9.1 ist eine Heizeinrichtung 8.1 angeordnet. Die Heizeinrichtung 8.1 könnte beispielsweise durch einen Umluftofen gebildet sein, in welchem die Monofilen auf eine Verstrecktemperatur erwärmt werden. Zum Verstrecken der Monofilen werden die Galetten der Galettenlieferwerke 7.1 und 9.1 mit einer Geschwindigkeitsdifferenz angetrieben.

Dieser Aufbau der in Fig. 1 dargestellten Extrusionsanlagen 1.1 und 1.2 zur Herstellung zweier Monofilamentscharen 27.1 und 27.2 ist beispielhaft. Grundsätzlich kann bei beiden Extrusionsanlagen oder nur einer der Extrusionsanlagen eine Thermofixierzone mit einem weiteren Galettenlieferwerk nachgeordnet sein.

Unabhängig von der Ausbildung der Extrusionsanlagen sind jedoch die den Extrusionsanlagen 1.1 und 1.2 zugeordneten Galettenlieferwerk 7.1, 7.2 und 9.1, 9.2 mit ihren Galetten unabhängig voneinander antreibbar und steuerbar. Somit lässt sich die Monofilamentschar 27.1 in der Extrusionsanlage 1.1 mit einer gegenüber der Monofilamentschar 27.2 der zweiten Extrusionsanlage 1.2 mit unterschiedlichen Produktionsgeschwindigkeiten herstellen. Wesentlich ist hierbei, die vorgesehene Nachbehandlung an den Monofilen.

Wie aus der Fig. 1 und 2 hervorgeht, ist der Extrusionsanlage 1.2 zur Nachbehandlung der Monofilen eine Kräuseleinrichtung 11 nachgeordnet. Die Kräuseleinrichtung 11 ist in diesem Beispiel durch eine Mehrzahl von Texturierstationen 12 gebildet, in welchem jeweils ein Faserbündel von Monofilen gekräuselt wird. So ist aus der Draufsicht in Fig. 2 zu erkennen, dass die Monofilamentschar 27.2 auf der Auslassseite der Extrusionsanlage 1.2 mittels der Führungsleiste 10.2 in eine Vielzahl von Faserbündeln 29.2 geteilt wird. Jedes der Faserbündel enthält eine bestimmte Anzahl von Monofilen, so lassen sich beispielsweise drei, vier, fünf oder pechs Monofilen der Monofilamentschar 27.2 zu einem Faserbündel 29.2 zusammenführen. Das Faserbündel 29.2 wird in einer der nachfolgenden Texturierstationen 12 gekräuselt und einer Verbundeinrichtung 15 zugeführt.

Die in der Extrusionsanlage 1.1 erzeugte Monofilamentschar 27.1 wird ebenfalls zu einer Vielzahl von Faserbündeln 29.1 aufgeteilt. Die Faserbündel 29.1 werden unmittelbar der Verbundeinrichtung 15 zugeführt, so dass jeweils ein Faserbündel 29.1 mit glatten Monofilen und ein Faserbündel 29.2 mit gekräuselten Monofilen zusammenlaufen.

Die Verbundeinrichtung 15 ist durch eine Vielzahl von Umwindestationen 16 gebildet, in denen jeweils zwei zusammen geführte Faserbündel 29.1 und 29.2 mit einem Verbundfaden umwickelt werden. Somit entsteht das gewünschte Grasgarn. Das Grasgarn 21 enthält somit glatte Monofilen und gekräuselte Monofilen. So lässt sich beispielsweise das Grasgarn 21 aus vier einzelnen glatten Monofilen und vier einzelnen gekräuselten Monofilen bilden. Die glatten Monofilen und die gekräuselten Monofilen sind in den Faserbündeln 29.1 und 29.2 geführt und werden vor dem Umwinden zu einem Gesamtbündel zusammengeführt.

Der Fadenlauf ist insbesondere aus der Darstellung in Fig. 3 zu entnehmen. So wird das Faserbündel 29.2 zum Kräuseln durch die Galetteneinheit 14.2 und 14.3 geführt. Zwischen den Galetteneinheiten ist die Texturierstation 12 gezeigt, die durch eine Texturiereinheit 24 und eine Ablaufwalze 25 beispielhaft gezeigt ist. Die Texturiereinheit 24 könnte beispielsweise durch eine Texturierdüse und eine nachgeordnete Stauchkammer gebildet sein.

Das Faserbündel 29.1 mit den glatten Monofilen wird über eine dritte Galetteneinheit 14.1 unmittelbar der Umwindestation 16 zugeführt. Vor der Umwindestation 16 werden die Faserbündel 29.1 und 29.2 zusammengeführt und über eine Umlenkrolle 19 der Umwindestation 16 zugeführt. Innerhalb der Umwindestation 16 werden die Faserbündel 29.1 und 29.2 mit einem Verbundfaden 32 umwunden. Hierzu weist die Umwindestation 16 eine angetriebene Hohlspindel 36 auf, an deren Umfang eine Verbundspule 37 mit dem Verbundfaden 32 gehalten ist.

Wie aus den Figuren 1, Fig. 2 und Fig. 3 hervorgeht, wird die Aufwickeleinrichtung 17 zum Aufspulen der Grasgarne 21 durch eine Vielzahl von Aufwickelstationen 18 gebildet. In jeder der Aufwickelstationen 18 wird das Grasgarn 21 zu einer Spule 22 gewickelt, die an einem angetriebenen Spulenhalter gehalten ist. Zur Fadenführung weist die Aufwickelstation 18 eine Tänzerarmregelung 33, eine Changierung 34 und eine Andrückwalze 35 auf.

Bei dem in den Fig. 1 bis 3 dargestellten Ausführungsbeispiel wird ein Grasgarn 21 hergestellt, das in einem Weiterverarbeitungsprozess zu einem Kunstrasen bearbeitet wird. Das aus glatten Monofilen und gekräuselten Monofilen gebildete Grasgarn kann hierbei durch unterschiedliche Polymermaterialien und Kombinationen von Polymermaterialien gebildet werden. So lassen sich in den Extrusionsprozessen der Extrusionsanlagen 1.1 und 1.2 beispielsweise verschiedene thermoplastische Materialien wie beispielsweise PP, LLDPE, HDPE oder PA verarbeiten. Besonders vorteilhaft ist jedoch die Kombination, bei welcher in dem Extrusionsprozess der Extrusionsanlage 1.1 glatte Monofilen aus einem Polyethylen hergestellt werden. In dem parallel betriebenen Extrusionsprozess der Extrusionsanlage 1.2 wird dagegen ein Granulat aus Polyamid oder gleichartigen Polymertypen aufgeschmolzen und extrudiert, um die gekräuselten Monofilen zu erzeugen.

Um insbesondere beim Umwinden und Aufwickeln des Grasgarnes 21 keine Geschwindigkeitsunterschiede zwischen den Faserbündeln 29.1 und 29.2 zu erhalten, wird der Extrusionsprozess der Extrusionsanlage 1.2 mit einer höheren Produktionsgeschwindigkeit betrieben, als der Extrusionsprozess der Extrusionsanlage 1.1. Somit werden insbesondere die letzten Galettenlieferwerke 9.1 und 9.2 der Extrusionsanlagen 1.1 und 1.2 mit einer Differenzgeschwindigkeit betrieben. So wird das Galettenlieferwerk 9.2 gegenüber dem Galettenlieferwerk 9.1 mit einer höheren Umfangsgeschwindigkeit der Galetten angetrieben, so dass die Monofilamentschar 27.2 die Extrusionsanlage 1.2 mit einer höheren Produktionsgeschwindigkeit geführt wird. Die Differenz der Produktionsgeschwindigkeiten zwischen den Extrusionanlagen 1.1 und 1.2 ist vorteilhaft derart eingestellt, dass nach dem Kräuseln der Faserbündel 29.2 die nachfolgenden Behandlungsschritte an beiden Faserbündeln 29.1 und 29.2 mit gleichen Führungsgeschwindigkeiten ausführbar sind.

In Fig. 4 ist ein weiteres Ausführungsbeispiel der erfindungsgemäßen Vorrichtung zur Durchführung des erfindungsgemäßen Verfahrens zur Herstellung eines Grasgarnes schematisch dargestellt. Das Ausführungsbeispiel ist im Wesentlichen identisch zu dem Ausführungsbeispiel nach Fig. 1, so dass nachfolgend nur die Unterschiede erläutert werden und ansonsten Bezug zu der vorgenannten Beschreibung genommen wird.

Bei dem in Fig. 4 dargestellten Ausführungsbeispiel werden in den Extrusionsanlagen 1.1 und 1.2 jeweils eine Flachfolie extrudiert und zu Bändchen zerschnitten. So weisen die Extrusionsanlagen 1.1 und 1.2 jeweils Extrusionsköpfe 3.1 und 3.2 auf, durch welche eine Flachfolie extrudierbar ist.

Bei der Extrusionsanlage 1.1 wird in dem Extrusionskopf 3.1 jeweils zwei Polymermaterialien durch eine Coextrusion zu der Flachfolie extrudiert. Hierzu sind dem Extrusionskopf 3.1 die Extruder 2.1 und 2.3 zugeordnet. Die Extruder 2.1 und 2.3 könnten beispielsweise ein Polymermaterial in jeweils unterschiedlicher Färbung extrudieren, um beispielsweise ein zweifarbige Flachfolie zu extrudieren. Es ist jedoch auch möglich, zwei unterschiedliche Polymermaterialien durch die Extruder 2.1 und 2.3 zu extrudieren.

Um die in den Extrusionsanlagen 1.1 und 1.2 extrudierten Flachfolien zu jeweils einer Bändchenschar 28.1 und 28.2 zu zerschneiden ist dem ersten Galettenlieferwerk 7.1 und 7.2 jeweils eine Folienschneideinrichtung 23.1 und 23.2 vorgeordnet. In den Folienschneideinrichtungen 23.1 und 23.2 wird jeweils eine zugeführte Flachfolie in eine Vielzahl von einzelnen Bändchen zerschnitten.

Die nachfolgende Behandlung der Bändchenschar 28.1 und 28.2 in den Extrusionsanlagen 1.1 und 1.2 ist identisch zu dem vorgenannten Ausführungsbeispiel, so dass die Bändchenschar 28.1 zwischen den Galettenlieferwerken 7.1 und 9.1 und die Bändchenschar 28.2 zwischen den Galettenlieferwerken 7.2 und 9.2 verstreckt werden.

Um an der Bändchenschar 28.2 der Extrusionsanlage 1.2 eine Kräuselung zu erzeugen, ist bei dem in Fig. 4 dargestellten Ausführungsbeispiel die Kräuseleinrichtung 11 durch Kräuselwalzen 31 und einer Stauchkammer 30 gebildet die unmittelbar dem zweiten Galettenlieferwerk 9.2 nachgeordnet sind. Dadurch lassen sich alle Bändchen der Bändchenschar 28.2 gemeinsam kräuseln. Die Bändchenschar 28.2 wird hierzu durch einen Walzenspalt zwischen den Kräuselwalzen 31 geführt und in die Stauchkammer 30 gefördert.

Auf der Auslassseite der Kräuseleinrichtung 11 wird die Bändchenschar 28.2 durch ein drittes Galettenlieferwerk 26 mit mehreren angetriebenen Galetten angezogen und zum Umwickeln und Aufwickeln der nachfolgenden Verbundeinrichtung 15 und Aufwickeleinrichtung 17 zugeführt.

Auf der Auslassseite der Extrusionsanlage 1.1 wird die Bändchenschar 28.1 mittels der Führungsleiste 10.1 und auf der Auslassseite der Extrusionsanlage 1.2 die Bändchenschar 28.2 mittels der Führungsleiste 10.2 zu einer Vielzahl von Faserbündeln aufgeteilt. Die der Bändchenschar 28.1 zugeordnete Faserbündel sind jeweils aus mehreren glatten Bändchen gebildet. Die Faserbündel der Bändchenschar 28.2 enthalten dagegen mehrere gekräuselte Bändchen. Beide Faserbündel werden jeweils einer Umwindestation 16 zum Zusammenführen zu dem Grasgarn zugeführt. Nach dem Umwinden beider Faserbündel mit einem Verbundfaden wird das Grasgarn in einer nachfolgenden Aufwickelstation 18 zu einer Spule aufgewickelt.

Bei dem in Fig. 4 dargestellten Ausführungsbeispiel der erfindungsgemäßen Vorrichtung werden die Bändchenschar 28.1 und 28.2 mit derartiger Einstellung der Galettenlieferwerke hergestellt, dass die Umfangsgeschwindigkeit des zweiten Galettenlieferwerkes 9.1 der Extrusionsanlage 1.1 gleich der Umfangsgeschwindigkeit des dritten Galettenlieferwerkes 26 auf der Auslassseite der Extrusionsanlage 1.2 ist. Damit kann die Nachbehandlung beider Bändchenscharen 28.1 und 28.2 mit gleichen Führungsgeschwindigkeiten ausgeführt werden.

Der Aufbau der in Fig. 4 dargestellten Extrusionsanlagen zur Herstellung der Bändchenscharen 28.1 und 28.2 ist beispielhaft. Grundsätzlich können zusätzliche Behandlungsstufen wie beispielsweise eine Heißfixierung oder eine weitere Verstreckungsstufe vorgesehen sein. Besonders vorteilhaft zur Erzeugung von Spezialeffekten im Grasgarn ist ein Fibrillierung der Bändchenschar 28.2 vor dem Kräuseln. So könnte die Extrusionsanlage 1.2 eine Fibrilliereinrichtung aufweisen, die im Fadenlauf der Kräuseleinrichtung 11 vorgeordnet ist, durch welche an jedem einzelnen Band der Bändchenschar eine netzförmige Struktur erzeugt wird. Diese Struktur bleibt während der Kräuselung erhalten und öffnet sich erst in einem Tuftingprozess bei der Herstellung eines Rasenteppichs. So prägen sich monofile Eigenschaften des Grasgarns heraus.

Die in den Ausführungsbeispielen gezeigten Extrusionsanlagen sind paarweise zur Herstellung von Monofilen oder Bändchen eingesetzt. Diese Ausführungen sind ebenfalls nur beispielhaft. Grundsätzlich ist eine Kombination der Ausführungsbeispiele nach Fig. 1 und Fig. 4 in derart möglich, dass in einer der Extrusionsanlagen nur Monofilen hergestellt werden und in der zweiten Extrusionsanlage nur Bändchen hergestellt werden, so dass das Grasgarn aus einem Verbund von Monofilen und Bändchen gebildet wird.

Bei den gezeigten Ausführungsbeispielen sind die Anzahl der Umwindestationen und Aufwickelstationen beispielhaft. So ist es bei Großanlangen üblich, eine Vielzahl solcher Stationen nebeneinander entlang einer Maschinenlängsseite anzuordnen.

### Bezugszeichenliste

- 1.1, 1.2: Extrusionsanlagen
- 2.1, 2.2, 2.3: Extruder
- 3.1, 3.2: Extrusionskopf
- 4.1,4.2: Kühlbad
- 5.1, 5.2: Umlenkwerk

- 7.1, 7.2: erstes Galettenlieferwerk
- 8.1,8.2: Heizeinrichtung
- 9.1,9.2: zweites Galettenlieferwerk
- 10.1, 10.2: Führungsleiste
- 11: Kräuseleinrichtung
- 12: Texturierstation

- 14.1, 14.2, 14.3: Galetteneinheit
- 15: Verbundeinrichtung
- 16: Umwindestation
- 17: Aufwickeleinrichtung
- 18: Aufwickelstation
- 19: Umlenkrolle

- 21: Grasgarn
- 22: Spule
- 23.1, 23.2: Folienschneideinrichtung
- 24: Texturiereinheit
- 25: Ablaufwalze
- 26: drittes Galettenlieferwerk
- 27.1, 27.2: Monofilamentschar
- 28.1, 28.2: Bändchenschar
- 29.1, 29.2: Faserbündel

- 30: Stauchkammer
- 31: Kräuselwalzen
- 32: Verbundfaden
- 33: Tänzerarmregelung
- 34: Changierung
- 35: Andrückwalze
- 36: Hohlspindel
- 37: Verbundspule

## Patentansprüche

1. Verfahren zur Herstellung eines Grasgarns (21) für Kunstrasen, bei welchem in einem ersten Extrusionsprozess mehrere Monofilen oder Bändchen (29.1) aus einem ersten Polymermaterial erzeugt werden, bei welchem in einem zweiten Extrusionsprozess mehrere Monofilen oder Bändchen (29.2) aus einem zweiten Polymermaterial erzeugt werden und bei welchem das Grasgarn durch einen Verbund aus mehreren Monofilen oder Bändchen des ersten Extrusionsprozesses und mehreren Monofilen oder Bändchen des zweiten Extrusionsprozesses gebildet wird,
**dadurch gekennzeichnet, dass**
die Monofilen oder Bändchen (29.2) eines der Extrusionsprozesse vor dem Zusammenführen gekräuselt werden, wobei die gekräuselten Monofilen oder Bändchen (29.2) und die glatten Monofilen oder Bändchen (29.1) parallel nebeneinander erzeugt und gemeinsam in einer Umwindungsstation (16) mit einem Verbundfaden (32) zusammengeführt werden.

2. Verfahren nach Anspruch 1,
**dadurch gekennzeichnet, dass**
die gekräuselten Monofilen oder Bändchen in dem Extrusionsprozess vor der Kräuselung mit einer höheren Produktionsgeschwindigkeit als die glatten Monofilen oder Bändchen erzeugt werden.

3. Verfahren nach Anspruch 2,
**dadurch gekennzeichnet, dass**
die gekräuselten Monofilen oder Bändchen durch eine Stauchkammertexturierung oder eine Lufttexturierung gekräuselt werden, wobei die Produktionsgeschwindigkeit der gekräuselten Monofilen oder Bändchen nach dem Kräuseln gleich der Produktionsgeschwindigkeit der glatten Monofilen oder Bändchen ist.

4. Verfahren nach einem der Ansprüche 1 bis 3,
**dadurch gekennzeichnet, dass**
die gekräuselten Bändchen vor dem Kräuseln in einer zusätzlichen Behandlungsstufe fibrilliert werden.

5. Verfahren nach einem der Ansprüche 1 bis 4,
**dadurch gekennzeichnet, dass**
das Grasgarn (21) nach dem Zusammenführen der Monofilen und/oder Bändchen zu einer Spule (22) aufgewickelt wird.

6. Verfahren nach einem der Ansprüche 1 bis 5,
**dadurch gekennzeichnet, dass**
die gekräuselten Monofilen oder Bändchen aus dem Polymermaterial Polyamid und die glatten Monofilen oder Bändchen aus dem Polymermaterial Polyethylen, insbesondere aus dem Polyethylentyp LLDPE erzeugt werden.

7. Verfahren nach einem der Ansprüche 1 bis 6,
**dadurch gekennzeichnet, dass**
die glatten Monofilen oder Bändchen durch eine Coextrusion aus zwei Polymermaterialien auf Basis von Polyethylen in unterschiedlicher Färbung erzeugt werden.

8. Verfahren nach einem der Ansprüche 1 bis 7,
**dadurch gekennzeichnet, dass**
die gekräuselten Monofilen oder Bändchen in eine Vielzahl von Faserbündeln mit jeweils einer bestimmten Anzahl von gekräuselten Monofilen oder Bändchen aufgeteilt werden, dass die glatten Monofilen oder Bändchen in eine Vielzahl von Faserbündeln mit jeweils einer bestimmten Anzahl von glatten Monofilen oder Bändchen aufgeteilt werden und dass jeweils ein Faserbündel mit gekräuselten Monofilen und/oder Bändchen und ein Faserbündel mit glatten Monofilen und/oder Bändchen gemeinsam zum Umwinden und Aufwickeln geführt werden.

9. Vorrichtung zur Durchführung des Verfahrens nach einem der Ansprüche 1 bis 8, mit zwei nebeneinander angeordneten Extrusionsanlagen (1.1, 1.2) zur Erzeugung von Monofilen oder Bändchen (29.1, 29.2) und mit einer Verbundeinrichtung (15) zum Zusammenführen von mehreren Monofilen und/oder Bändchen zu einem Grasgarn (21),
**dadurch gekennzeichnet, dass**
einer der Extrusionsanlagen (1.2) eine Kräuseleinrichtung (11, 12) zum Kräuseln der Monofilen oder Bändchen (29.2) nachgeordnet ist, wobei die Extrusionsanlagen (1.1, 1.2) und die Verbundeinrichtung (15) zu einer kontinuierlichen Prozessfolge angeordnet sind und dass die Verbundeinrichtung (15) eine Umwindungsstation (16) aufweist, in welcher ein Verbundfaden (32) um die zusammengeführten Monofilen und/oder Bändchen (29.1, 29.2) gewickelt wird.

10. Vorrichtung nach Anspruch 9,
**dadurch gekennzeichnet, dass**
die Extrusionsanlagen (1.1, 1.2) jeweils zumindest ein Galettenlieferwerk (9.1, 9.2) aufweisen und dass die Galettenlieferwerke (9.1, 9.2) der beiden Extrusionsanlagen (1.1, 1.2) unabhängig voneinander antreibbar und steuerbar sind.

11. Vorrichtung nach Anspruch 10,
**dadurch gekennzeichnet, dass**
die Kräuseleinrichtung (11) als eine Stauchkammertexturierung (12, 24, 25) ausgebildet ist, in welcher ein Faserbündel (29.2) oder eine Faserschar (28.2) kräuselbar sind.

12. Vorrichtung nach einem der Ansprüche 9 bis 11,
**dadurch gekennzeichnet, dass**
der Verbundeinrichtung (15) eine Aufwickeleinrichtung (17) nachgeordnet ist, durch welche das Grasgarn (21) zu einer Spule (22) aufwickelbar ist.

13. Vorrichtung nach einem der Ansprüche 9 bis 12,
**dadurch gekennzeichnet, dass**
die Extrusionsanlagen (1.1, 1.2) jeweils ein oder zwei Extruder (2.1, 2.2, 2.3) zum Aufschmelzen von Polymermaterialien aufweisen.

14. Vorrichtung nach einem der Ansprüche 9 bis 13,
**dadurch gekennzeichnet, dass**
die Verbundeinrichtung (15) eine Vielzahl von Umwindestationen (16) aufweist und dass den Umwindestationen (16) eine Vielzahl von Aufwickelstationen (18) der Aufwickeleinrichtung (17) nachgeordnet sind.

## Claims

1. A method for the production of a turf yarn (21) for artificial turf, wherein in a first extrusion process, multiple monofilaments or ribbons (29.1) are produced from a first polymer material, wherein in a second extrusion process multiple monofilaments or ribbons (29.2) are produced from a second polymer material, and wherein the turf yarn is formed by a composite of multiple monofilaments or ribbons from the first extrusion process and multiple monofilaments or ribbons from the second extrusion process,
**characterized in that**
the monofilaments or ribbons (29.2) of one of the extrusion processes are crimped prior to being brought together with the other monofilaments or ribbons, wherein the crimped monofilaments or ribbons (29.2) and the flat monofilaments or ribbons (29.1) are produced in parallel next to each other, and are brought together in a winding station (16) with a composite thread (32).

2. A method according to claim 1,
**characterized in that**
the crimped monofilaments or ribbons are produced in the extrusion process prior to the crimping with a higher production speed than the flat monofilaments or ribbons.

3. A method according to claim 2,
**characterized in that**
the crimped monofilaments or ribbons are crimped by means of texturing in a compression chamber or by means of air texturing, wherein the production speed of the crimped monofilaments or ribbons following the crimping is the same as the production speed of the flat monofilaments or ribbons.

4. A method according to one of the claims 1 to 3,
**characterized in that**
the crimped ribbons are fibrillated in an additional treatment step prior to the crimping.

5. A method according to one of the claims 1 to 4,
**characterized in that**
the turf yarn (21) is wound into a spool (22) following the bringing together of the monofilaments and/or ribbons.

6. A method according to one of the claims 1 to 5,
**characterized in that**
the crimped monofilaments or ribbons are produced from the polymer material polyamide, and the flat monofilaments or ribbons are produced from the polymer material polyethylene, particularly from the type of polyethylene known as LLDPE.

7. A method according to one of the claims 1 to 6,
**characterized in that**
the flat monofilaments or ribbons are produced by coextrusion from two polymer materials based on polyethylene and having different colors.

8. A method according to one of the claims 1 to 7,
**characterized in that**
the crimped monofilaments or ribbons are divided into a number of fiber bundles each having a certain number of crimped monofilaments or ribbons, **in that** the flat monofilaments or ribbons are divided into a number of fiber bundles each having a certain number of flat monofilaments or ribbons, and that one fiber bundle with crimped monofilaments and/or ribbons, and one fiber bundle with flat monofilaments and/or ribbons are guided together for the purpose of winding and spooling.

9. An apparatus for carrying out the method according to one of the claims 1 to 8, having two extrusion devices (1.1, 1.2) arranged next to each other, for the purpose of producing monofilaments or ribbons (29.1, 29.2), and having a tie device (15) for bringing together multiple monofilaments and/or ribbons into a turf yarn (21),
**characterized in that**
a crimping device (11, 12) for crimping the monofilaments or ribbons (29.2) is arranged behind one of the extrusion devices (1.2), wherein the extrusion devices (1.1, 1.2) and the tie device (15) are arranged in a continuous process sequence and that the tie device (15) has a winding station (16) in which a tie thread (32) is wound around the monofilaments and/or the ribbons (29.1, 29.2) which have been brought together.

10. A device according to claim 9,
**characterized in that**
the extrusion devices (1.1, 1.2) each have at least one godet assembly (9.1, 9.2), and **in that** the godet assemblies (9.1, 9.2) of both extrusion devices (1.1, 1.2) can be driven and controlled independently of each other.

11. A device according to claim 10,
**characterized in that**
the crimping device (11) is designed as a compression chamber texturizer (12, 24, 25) in which a fiber bundle (29.2) or a fiber grouping (28.2) can be crimped.

12. A device according to one of the claims 9 to 11,
**characterized in that**
a spooling device (17) is arranged behind the tie device (15), and the turf yarn (21) can be wound into a spool (22) by means of said spooling device (17).

13. A device according to one of the claims 9 to 12,
**characterized in that**
the extrusion devices (1.1, 1.2) each have one or two extruders (2.1, 2.2, 2.3) for melting polymer materials.

14. A device according to one of the claims 9 to 13,
**characterized in that**
the tie device (15) has a plurality of winding stations (16), and **in that** a plurality of spooling stations (18) of the spooling device (17) are arranged behind the winding stations (16).

## Revendications

1. Procédé pour la fabrication d'un fil d'herbe (21) pour du gazon synthétique, dans lequel on produit plusieurs monofilaments ou bandelettes (29.1) en un premier matériau polymère dans une première opération d'extrusion, dans lequel on produit plusieurs monofilaments ou bandelettes (29.2) en un deuxième matériau polymère dans une deuxième opération d'extrusion et dans lequel on forme le fil d'herbe à partir de plusieurs monofilaments ou bandelettes de la première opération d'extrusion et plusieurs monofilaments ou bandelettes de la deuxième opération d'extrusion, **caractérisé en ce que** l'on fronce les monofilaments ou les bandelettes (29.2) d'une des opérations d'extrusion avant de les réunir, dans lequel on produit les monofilaments ou les bandelettes froncés/froncées (29.2) et les monofilaments ou les bandelettes lisses (29.1) parallèlement les uns/unes à côté des autres et on les réunit en commun avec un fil composite (32) dans une station de guipage (16).

2. Procédé selon la revendication 1, **caractérisé en ce que** l'on produit les monofilaments ou les bandelettes froncés/froncées dans l'opération d'extrusion avant le fronçage avec une vitesse de production plus élevée que les monofilaments ou les bandelettes lisses.

3. Procédé selon la revendication 2, **caractérisé en ce que** l'on fronce les monofilaments ou les bandelettes froncés/froncées par une texturation par fausse torsion ou une texturation par jet d'air, dans lequel la vitesse de production des monofilaments froncés ou des bandelettes froncées après le fronçage est égale à la vitesse de production des monofilaments ou des bandelettes lisses.

4. Procédé selon l'une quelconque des revendications 1 à 3, **caractérisé en ce que** l'on fibrille les bandelettes froncées avant le fronçage dans une étape de traitement supplémentaire.

5. Procédé selon l'une quelconque des revendications 1 à 4, **caractérisé en ce que** l'on enroule le fil d'herbe (21) en une bobine (22) après la réunion des monofilaments et/ou des bandelettes.

6. Procédé selon l'une quelconque des revendications 1 à 5, **caractérisé en ce que** l'on produit les monofilaments froncés ou les bandelettes froncées à partir du matériau polymère de polyamide et les monofilaments ou les bandelettes lisses à partir du matériau polymère de polyéthylène, en particulier du type de polyéthylène LLDPE.

7. Procédé selon l'une quelconque des revendications 1 à 6, **caractérisé en ce que** l'on produit les monofilaments ou les bandelettes lisses par une coextrusion à partir de deux matériaux polymères à base de polyéthylène de coloration différente.

8. Procédé selon l'une quelconque des revendications 1 à 7, **caractérisé en ce que** l'on divise les monofilaments froncés ou les bandelettes froncées en une pluralité de faisceaux de fibres comportant respectivement un nombre déterminé de monofilaments froncés ou de bandelettes froncées, **en ce que** l'on divise les monofilaments ou les bandelettes lisses en une pluralité de faisceaux de fibres comportant respectivement un nombre déterminé de monofilaments ou de bandelettes lisses et **en ce que** l'on conduit respectivement un faisceau de fibres avec des monofilaments froncés et/ou des bandelettes froncées et un faisceau de fibres avec des filaments et/ou des bandelettes lisses en commun au guipage et à l'enroulement.

9. Dispositif pour la mise en oeuvre du procédé selon l'une quelconque des revendications 1 à 8, avec deux installations d'extrusion (1.1, 1.2) disposées l'une à côté de l'autre pour la production de monofilaments ou de bandelettes (29.1, 29.2) et avec un dispositif multiple (15) pour réunir plusieurs monofilaments et/ou bandelettes en un fil d'herbe (21), **caractérisé en ce qu'**un dispositif de fronçage (11, 12) est disposé à la suite des installations d'extrusion (1.2) pour froncer les monofilaments ou les bandelettes (29.2), dans lequel les installations d'extrusion (1.1, 1.2) et le dispositif multiple (15) sont disposés en une séquence de traitement continue et **en ce que** le dispositif multiple (15) présente une station de guipage (16), dans laquelle on enroule un fil composite (32) autour des monofilaments et/ou des bandelettes (29.1, 29.2) réunis/réunies.

10. Dispositif selon la revendication 9, **caractérisé en ce que** les installations d'extrusion (1.1, 1.2) présentent respectivement au moins un système de fourniture de galettes (9.1, 9.2) et **en ce que** les systèmes de fourniture de galettes (9.1, 9.2) des deux installations d'extrusion (1.1, 1.2) peuvent être entraînés et commandés indépendamment l'un de l'autre.

11. Dispositif selon la revendication 10, **caractérisé en ce que** le dispositif de fronçage (11) se présente sous la forme d'une texturation par fausse torsion (12, 24, 25), dans laquelle un faisceau de fibres (29.2) ou une tresse de fibres (28.2) peut être froncé(e).

12. Dispositif selon l'une quelconque des revendications 9 à 11, **caractérisé en ce que** le dispositif multiple (15) est suivi par un dispositif d'enroulement (17), par lequel le fil d'herbe (21) peut être enroulé en une bobine (22).

13. Dispositif selon l'une quelconque des revendications 9 à 12, **caractérisé en ce que** les installations d'extrusion (1.1, 1.2) présentent respectivement une ou deux extrudeuse(s) (2.1, 2.2, 2.3) pour la fusion de matériaux polymères.

14. Dispositif selon l'une quelconque des revendications 9 à 13, **caractérisé en ce que** le dispositif multiple (15) présente une pluralité de stations de guipage (16) et **en ce qu'**une pluralité de stations d'enroulement (18) du dispositif d'enroulement (17) sont disposées à la suite des stations de guipage (16).
